# EUROPÄISCHE PATENTSCHRIFT

(11) **EP 0 472 934 B1**
(45) Veröffentlichungstag und Bekanntmachung des Hinweises auf die Patenterteilung: **13.10.1993**
(21) Anmeldenummer: 91112777.7
(22) Anmeldetag: 30.07.1991
(51) Int. Cl.: F24F 13/06

(54) **Deckenauslass**
Ceiling air outlet
Sortie d'air de plafond

(30) Priorität: 25.08.1990 DE 4026932
(43) Veröffentlichungstag der Anmeldung: 04.03.1992
(73) Patentinhaber: SCHAKO METALLWARENFABRIK FERDINAND SCHAD KG, 78600 Kolbingen (DE)
(72) Erfinder: Müller, Gottfried, W-7201 Kolbingen (DE); Hipp, Paul, W-7201 Kolbingen (DE)
(74) Vertreter: Weiss, Peter, Dr. rer.nat.

(56) Entgegenhaltungen:
- DE-U- 8 703 921
- FR-A- 2 313 641

## Beschreibung

Die Erfindung betrifft einen Deckenauslaß mit Auslaßschlitzen, die in ein Blech, eine Stahlplatte oder eine Platte eines anderen Materials, das in den Konturen des Deckenauslasses zugeschnitten ist, geformt sind und die mit Luftlenklamellen für das Einblasen von Zuluft aus einem Luftleitsystem in einen Raum ausgerüstet sind.

Deckenauslässe dieser Art sind bekannt und auf dem Markt vielfach angeboten. Solche Auslässe unterscheiden sich vor allem in ihrer Form, Größe und in der Anordnung der Schlitze und der den Luftstrom lenkenden Lamellen.

So gibt es beispielsweise runde oder eckige Auslässe, Auslässe, bei denen die Auslaßschlitze kreisförmig, reihenförmig od. dgl. angeordnet sind, Auslässe mit festen und mit verstellbaren Luftlenklamellen.

Alle diese Arten von Auslässen sind sich jedoch in ihrer Grundkonzeption, insbesondere in ihrer Bauweise, ähnlich. Nach der FR-A- 2 313 641 werden beispielsweise einem Blech, einer Stahlplatte oder einer Platte eines anderen Materials, welches in den Konturen des späteren Deckenauslasses zugeschnitten ist, Auslaßschlitze in der gewünschten und so festgelegten Anordnung eingestanzt. Für die Festlegung insbesondere von beweglichen Luftlenklamellen werden im Anschluß an das Ausstanzen entsprechende Lagerungen durch Schweißen, Kleben, Verschrauben, Klemmen od. dgl. angebracht. Solche Lagerungen bestehen bevorzugt aus kleinen Plättchen, welche Bohrungen od. dgl. als Aufnahmen für Achsen besitzen, insbesondere für Halteröhrchen, um welche die Luftlenklamellen drehbar festgelegt sind. Solche Plättchen werden in einem separaten Arbeitsgang, bevorzugt durch eine entsprechende Stanzung, hergestellt, wobei die Aufnahmeöffnungen für die Halteröhrchen je nach Werkzeug im selben Arbeitsschritt oder in einem weiteren Arbeitsschritt eingeformt werden.

Wegen eines gegenüber anderen Verfahrensweisen geringeren Zeit-, Material- und Arbeitsaufwandes werden diese Plättchen mit den Luftlenklamellen bevorzugt durch Klemmen in den Auslaßschlitzen angebracht. Solche Halteplättchen sind etwas breiter als der Auslaßschlitz, für den sie vorgesehen sind. In einem unteren Bereich besitzen sie beidseitig eine jeweils gleich lange, von außen nach innen verlaufende Einschlitzung, wobei die Breite des Schlitzes der Dicke des Bleches, der Stahlplatte oder der Platte eines anderen Materials entspricht. Der zwischen den Schlitzen verbleibende Teil weist eine Breite auf, die wiederum der Breite des Auslaßschlitzes entspricht.

Plättchen dieser Art werden in der Ebene der Einschlitzung längs in die Auslaßschlitze eingeführt und durch Verdrehen mit den Einschlitzungen über das Blech geführt, bis sie rechtwinklig zum Auslaßschlitz stehen. In die Aufnahmeöffnungen werden die Achsen bzw. die Halteröhrchen mit den Lamellen montiert.

Trotz dieser relativ schnellen Montage sind erhebliche Nachteile zu bemerken.

Zum einen stehen Teile dieser Halteplättchen anderseitig der Lamellen aus der Ebene der Frontplatte heraus, was zu erheblichen Problemen, beispielsweise bei Wartungs- und Reinigungsarbeiten, an solchen Auslässen führt. Sie behindern das plane Ansetzen einer Saugdüse, beispielsweise eines Staubsaugers, so daß sie ein umfangreiches und zweckmäßiges Reinigen nicht nur erschweren, sondern geradezu unmöglich machen, es sei denn, daß ein unverhältnismäßig großer Zeitaufwand dafür betrieben wird.

Zum anderen sind diese Plättchen aufgrund der verwendeten Materialstärke und aufgrund ihrer Verarbeitung relativ scharf, so daß mach sich leicht an ihnen schneiden kann.

Des weiteren müssen die Halteplättchen extra lackiert werden, was ein erheblicher Arbeitsaufwand, wie auch eine bemerkenswerte Umweltbelastung bedeutet.

Deckenauslässe dieser Art zeigen also sowohl bei der Herstellung als auch bei der Wartung und Reinigung Gebrauch erhebliche Nachteile.

Der Erfinder hat sich zur Aufgabe gestellt, einen Deckenauslaß zu schaffen, der im Gebrauch, insbesondere bei Wartungsarbeiten, leicht zu handhaben ist und in einem Verfahren hergestellt wird, welches sich kostengünstig, umweltschonend und energiesparend auswirkt.

Zur Lösung dieser Aufgabe führt, daß in dem Blech Lagerungen für das Halten von Luftlenklamellen abgekantet sind.

Zur Herstellung wird ein Blech, eine Stahlplatte oder eine Platte eines anderen Materials benötigt, welches in seinen Konturen der Form des späteren Deckenauslasses entspricht, wobei randseitig noch so viel Material zugelassen wird, wie für die spätere Abkantung der Randseiten notwendig ist.

Dieses Blech wird dann gestanzt und ausgeeckt, wobei beim Ausstanzen der Auslaßschlitze jeweils am Ende eine Zunge belassen wird, welche in die lichte Weite des Auslaßschlitzes hineinragen. Während die Auslaßschlitze durchaus verschieden lang sein können, sind die in ihnen belassenen Zungen jedoch bevorzugt jeweils gleich groß. Während des gleichen Arbeitsschrittes, nämlich während des Einstanzens der Auslaßschlitze und des Auseckens, sollen in diese Zungen Aufnahmeöffnungen für die Halteröhrchen der Luftlenklamellen eingearbeitet, welche als Lamellenachsen dienen.

Die o.g. Zungen können eckig ausgebildet sein, aber auch eine abgerundete dreieckige Form aufweisen, was jedoch einen größeren Aufwand bei der Herstellung von entsprechenden Werkzeugen erfordert.

Bei diesem Arbeitsschritt und ein speziell konzipiertes Stanzwerkzeug eingesetzt, welches eine sehr schnelle Arbeitsweise zuläßt.

In einem zweiten Arbeitsschritt werden mit einem speziellen Prägewerkzeug die Zungen mit den Aufnahmeöffnungen bevorzugt rechtwinklig abgekantet. Die so rechtwinklig abragenden Zungen mit den Aufnahmeöffnungen bilden jeweils die Lagerung für die Achsen der Luftlenklamellen. Bevorzugt im selben Arbeitsschritt werden auch die Randseiten um Knicklinien, welche den Konturen des fertigen Deckenauslasses entsprechen, abgekantet.

Die Lamellen bzw. die Halteröhrchen mit den um sie drehbaren Lamellen können leicht in diesen Lagerungen montiert und fixiert werden, wobei einfach eine Lamelle zwischen zwei Zungen eingesetzt und das Halteröhrchen durch die Zungen bzw. Lamellen geschoben wird.

Ein Deckenauslaß der oben beschriebenen Art hat den Vorteil, daß er frontseitig keine Überstände aufweist, so daß er leicht mit der Düse eines Staubsaugers gereinigt werden kann. Dadurch, daß die Düse flach aufgesetzt werden kann, werden auch Verschmutzungen innerhalb der Auslaßschlitze leicht beseitigt. Gegenüber der Verwendung von mit Hilfe von Schlitzen eingeklemmten Halteplättchen ist eine Verletzungsgefahr ausgeschlossen.

Ein weiterer großer Vorteil eines solchen Deckenauslasses besteht vor allem im Einsparen von Arbeitsschritten. Es müssen weder Halteplättchen gestanzt noch extra lackiert werden. Ebenso entfällt das entsprechende Anbringen der Halteplättchen auf dem zuvor geschlitzten Blech.

Da die Auslässe der genannten Art vor dem Einbringen der Lamellen aus einem Stück bestehen, können sie komplett pulverbeschichtet werden, was eine aufwendige und umweltbelastende Sprühlackierung überflüssig macht.

Deckenauslässe dieser Art sind quadratisch, rund oder in einer sonstigen Form herstellbar.

Insgesamt führt ein solches Herstellungsverfahren von Deckenauslässen zu einer enormen Kosten- und Energieeinsparung. Kosteneinsparung durch die Zeiteinsparung durch Einsparung von Arbeitsschritten; Energieeinsparung durch den Wegfall von eventuellen Schweißarbeiten, aber vor allem durch den Wegfall von separaten Stanzungen iund Lackierungen von Halteplättchen bzw. von Einstanzungen von Schlitzen in diese Halteplättchen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Figur 1: eine Draufsicht auf ein geschlitztes und ausgeecktes Blech, welches zu einem Deckenauslaß bearbeitet wird;
- Figur 2: einen Querschnitt durch einen fertigen Deckenauslaß entlang Linie II-II gemäß Figur 3;
- Fihur 3: eine Draufsicht auf einen fertigen Deckenauslaß.

Figur 1 zeigt ein planes Blech R, eine Stahlplatte oder eine Platte eines anderen Material, in gestanztem und ausgeecktem Zustand.

Beim Ausecken sind dem Blech an seinen vier Ecken gleich große und gleichschenklige Eckstücke 1 ausgeklinkt, wobei die Schenkel 2 eine Länge aufweisen, welche der Breite b von später abgekanteten Randseiten 3 gemäß Figur 2 entsprechen.

Durch Stanzungen sind dem Blech R Auslaßschlitze 4 bzw. 4a eingebracht, wobei in den Auslaßschlitzen 4 bzw. 4a jeweils an beiden Enden eine bevorzugt eckige Zunge 5 belassen ist, welche in den Auslaßschlitzen sich gegenüberliegen. Während die Auslaßschlitze 4 bzw. 4a eines Deckenauslasses wunsch- bzw. anforderungsgemäß verschiedene Längen l bzw. l₁ aufweisen können, besitzen die Zungen 5 immer eine gleiche Länge welche der späteren Höhe h entspricht.

Im selben Arbeitsschritt sind den Zungen 5 Aufnahmeöffnungen 6 eingearbeitet.

Die Zungen 5 werden dann in einem zweiten Arbeitsschritt mit einem nicht dargestellten, speziellen Werkzeug entgegengesetzt einer raumseitigen Seite 7 rechtwinklig abgekantet bzw. senkrecht gestellt und bilden mit den Aufnahmeöffnungen 6 jeweils Lagerunge 8 für Achsen 11. Diese Achsen 11 werden von Befestigungsröhrchen 9 gebildet.

Die Befestigungsröhrchen 9 durchdringen jeweils sich gegenüberliegende Zungen 5 bzw. deren Aufnahmeöffnungen 6 und sind dort durch entsprechende Prägungen bzw. Aufweitungen festgelegt. In Gebrauchslage durchgreifen die Befestigungsröhrchen 9 Lamellen 10, welche um die Befestigungsröhrchen 9 drehen. Durch entsprechende Drehung der Lamellen 10 kann die austretende Luftströmung beeinflußt werden.

Bevorzugt im gleichen Arbeitsschritt mit der Aufrichtung der Zungen 5 werden auch die Randseiten 3 abgekantet.

## Patentansprüche

1. Deckenauslaß mit Auslaßschlitzen (4,4a), die in ein Blech, eine Stahlplatte oder eine Platte eines anderen Materials, das in den Konturen des Deckenauslasses zugeschnitten ist, geformt sind und die mit Luftlenklamellen (10) für das Einblasen von Zuluft aus einem Luftleitsystem in einen Raum ausgerüstet sind,
dadurch gekennzeichnet,
daß in dem Blech (R) Lagerungen (8) für das Halten der Luftlenklamellen (10) abgekantet sind.

2. Deckenauslaß nach Anspruch 1, dadurch gekennzeichnet, daß die Lagerung (8) aus sich gegenüberliegenden Zungen (5) mit jeweils einer Aufnahmeöffnung (6) besteht.

3. Deckenauslaß nach Anspruch 2, dadurch gekennzeichnet, daß mit zwei sich gegenüberliegenden Zungen (5) jeweils eine Achse (11) verbunden ist, welche auch jeweils eine Lamelle (10) durchdringt.

4. Deckenauslaß nach Anspruch 3, dadurch gekennzeichnet, daß die Lamelle (10) um die Achse (11) drehbar und verstellbar ist.

5. Deckenauslaß nach Anspruch 3 oder 4, dadurch gekennzeichnet, daß die Achse (11) von einem Halteröhrchen gebildet ist, welches die Aufnahmeöffnungen (6) der Zungen (5) durchragt und dort festliegt.

6. Deckenauslaß nach wenigstens einem der Ansprüche 1 bis 5, dadurch gekennzeichnet, daß die Auslaßschlitze (4, 4a) unterschiedliche Längen (l, l₁) aufweisen.

7. Deckenauslaß nach wenigstens einem der Ansprüche 1 bis 6, dadurch gekennzeichnet, daß dem Blech (R), der Stahlplatte oder der Platte eines anderen Materials Randstreifen (3) insbesondere durch Abkantung angeformt sind.

8. Verfahren zur Herstellung eines Deckenauslasses nach Anspruch 1, wobei ein Blech in der Größe des späteren Deckenauslasses zuzüglich von Randstreifen hergestellt und ausgeeckt wird, sowie Auslaßschlitzen ausgestanzt werden, in deren lichte Weite jeweils vom Ende her eine Zunge belassen wird, die in den jeweiligen Auslaßschlitz hineinragt, wobei in einem weiteren Arbeitsschritt diese Zungen als Lagerung für Lamellenachsen abgekantet werden.

9. Verfahren nach Anspruch 8, dadurch gekennzeichnet, daß beim Ausstanzen der Auslaßschlitze Aufnahmeöffnungen für die Lamellenachsen in die Zungen eingearbeitet werden.

10. Verfahren nach Anspruch 9, dadurch gekennzeichnet, daß in die von der Zunge und der Aufnahmeöffnung gebildete Lagerung eine Lamellenachse, insbesondere ein Halteröhrchen eingesetzt und festgelegt wird, wobei die Achse gleichzeitig durch die zwischen den Zungen eingesetzte Lamelle geschoben wird.

11. Verfahren nach einem der Ansprüche 8 bis 10, dadurch gekennzeichnet, daß beim Abkanten der Zunge auch Randseiten vom Blech abgekantet werden.

12. Verfahren nach wenigstens einem der Ansprüche 8 oder 11, dadurch gekennzeichnet, daß das geschlitzte und ausgeeckte Blech bzw. der Deckenauslaß pulverbeschichtet wird.

## Claims

1. Ceiling vent with vent slots (4, 4a) which are shaped in a metal sheet, a steel plate or a plate of a different material cut to the contours of the ceiling vent and which are equipped with air deflecting blades (10) for the introduction of incoming air from an air conveying system into a room, characterised in that mountings (8) for holding the air deflecting blades (10) are bent in the metal sheet (R).

2. Ceiling vent according to claim 1, characterised in that the mounting (8) consists of opposing tongues (5) with a respective orifice (6).

3. Ceiling vent according to claim 2, characterised in that a respective shaft (11) is connected to two opposing tongues (5), the shaft (11) also penetrating a respective blade (10).

4. Ceiling vent according to claim 3, characterised in that the blade (10) is rotatable and adjustable round the shaft (11).

5. Ceiling vent according to claim 3 or 4, characterised in that the shaft (11) is formed by a holding tube which passes through the orifices (6) in the tongues (5) and fixes them there.

6. Ceiling vent according to at least one of claims 1 to 5, characterised in that the vent slots (4, 4a) have different lengths (l, l₁).

7. Ceiling vent according to at least one of claims 1 to 6, characterised in that marginal strips (3) are shaped from the metal sheet (R), the steel plate or the plate of a different material, in particular by bending.

8. Process for producing a ceiling vent according to claim 1, wherein a metal sheet is produced and corner-recessed to the size of the subsequent ceiling vent plus marginal strip and vent slots are punched out, a tongue being left from the respective end in the clear width thereof and penetrating into the respective vent slot, these tongues being bent as a mounting for blade shafts in a further stage.

9. Process according to claim 8, characterised in that orifices for the blade shafts are worked into the tongues when the vent slots are being punched out.

10. Process according to claim 9, characterised in that a blade shaft, in particular a holding tube, is inserted and fixed in the mounting formed by the tongue and the orifice, the shaft simultaneously being pushed through the blade inserted between the tongues.

11. Process according to one of claims 8 to 10, characterised in that marginal sides are also bent from the metal sheet during the bending of the tongue.

12. Process according to at least one of claims 8 or 11, characterised in that the slotted and corner-recessed metal plate or the ceiling vent is powder-coated.

## Revendications

1. Sortie d'air de plafond, comportant des fentes de sortie (4, 4a) formées à partir de découpes pratiquées dans une feuille de tôle ou dans une plaque d'acier ou d'un autre matériau et équipées de lamelles déflectrices (10) agissant sur l'air injecté par un système d'aération dans une pièce, caractérisée en ce que des logements (8) de support de lamelles déflectrices d'air (10) sont obtenus dans la tôle (R) par repliage.

2. Sortie d'air de plafond selon la revendication 1, caractérisée en ce que les logements (8) sont constitués de languettes (5) se faisant face et percées chacune d'une ouverture de réception (6).

3. Sortie d'air de plafond selon la revendication 2, caractérisée en ce que deux languettes (5) se faisant face sont reliées par un axe (11) traversant une lamelle déflectrice (10).

4. Sortie d'air de plafond selon la revendication 3, caractérisée en ce que la lamelle (10) peut tourner et être positionnée autour de l'axe (11).

5. Sortie d'air de plafond selon la revendication 3 ou 4, caractérisée en ce que l'axe (11) est constitué d'un tube de faible diamètre, traversant les ouvertures de réception (6) des languettes (5) et fixé à celles-ci.

6. Sortie d'air de plafond selon une des revendications 1 à 3, caractérisé en ce que les fentes de sortie (4, 4a) ont des longueurs différentes (l, l₁).

7. Sortie d'air de plafond selon une des revendications 1 à 6, caractérisée en ce que la tôle (R), la plaque d'acier ou la plaque d'un autre matériau est équipée de bordures (3) obtenues par formage, en particulier par relèvement des bords.

8. Procédé de fabrication d'une sortie d'air de plafond selon la revendication 1, consistant à découper une tôle adaptée aux dimensions de la sortie de plafond à fabriquer et, compte tenu des bords prévus, encochée dans les coins, à découper les fentes de sortie tout en réservant à chaque extrémité de la portée créée, une languette empiétant sur la surface de la fente et qui, dans une étape suivante, est relevée de manière à former un logement d'un axe de lamelle.

9. Procédé selon la revendication 8, caractérisé en ce que les ouvertures de réception des axes de lames, dans les languettes, sont réalisées par découpage en même temps que les fentes de sortie.

10. Procédé selon la revendication 9, caractérisé en ce que le logement formé par la languette et son ouverture de réception reçoit et assure la fixation d'un axe de lamelle, en particulier un tube de faible diamètre, cet axe étant glissé en même temps dans la lamelle placée entre les languettes.

11. Procédé selon une des revendications 8 à 10, caractérisé en ce qu'on réalise le relèvement des bords de la tôle en même temps que le relèvement des languettes.

12. Procédé selon au moins une des revendications 8 à 11, caractérisé en ce que la tôle après découpage et encochage des angles, ou la sortie d'air elle-même, reçoit un revêtement par pulvérisation.
